# EUROPÄISCHE PATENTSCHRIFT

(11) **EP 1 286 809 B1**
(45) Veröffentlichungstag und Bekanntmachung des Hinweises auf die Patenterteilung: **04.02.2004**
(21) Anmeldenummer: 01947163.0
(22) Anmeldetag: 23.05.2001
(51) Int. Cl.: B25B 25/00, B25B 7/12

(54) **WERKZEUG ZUM SPANNEN BZW. LÖSEN/ÖFFNEN VON FEDER-KLEMMELEMENTEN**
TOOL FOR TENSIONING, SLACKENING AND OPENING SPRING-CLIP ELEMENTS
OUTIL SERVANT A SERRER ET RELACHER/OUVRIR DES ELEMENTS DE SERRAGE A RESSORT

(30) Priorität: 31.05.2000 DE 10026847
(43) Veröffentlichungstag der Anmeldung: 05.03.2003
(73) Patentinhaber: Gmeilbauer, Engelbert, D-82229 Seefeld (DE)
(72) Erfinder: Gmeilbauer, Engelbert, D-82229 Seefeld (DE)
(74) Vertreter: Petra, Elke, Dipl.-Ing.
(86) Internationale Anmeldenummer: PCT/DE2001/001959
(87) Internationale Veröffentlichungsnummer: WO 2001/091976

(56) Entgegenhaltungen:
- WO-A-98/26904
- DE-C- 4 312 846
- DE-C- 4 418 763
- DE-U- 29 515 050
- DE-U- 29 603 425
- FR-A- 2 740 765

## Beschreibung

Die Erfindung bezieht sich auf ein Werkzeug zum Spannen- bzw. Lösen/Öffnen von zwei radial nach außen abstehende Betätigungsarme aufweisenden Feder-Klemmelementen, insbesondere von zwei radial nach außen in einem Winkel kleiner als 80° zueinander abstehende Schellenarme aufweisenden Schlauchschellen, gemäß Oberbegriff des Anspruchs 1, wie es z. B. im Kfz-Bau Verwendung findet. Ein werkzeug gemäß dem Oberbegriff des Anspruchs 1 ist aus dem Dokument DE 295 15 050 U bekannt.

Es ist bekannt, daß im Automobil neuerdings die bisher üblichen Schlauchschellen, die mit Schrauben angezogen wurden, durch selbstspannende Feder-Schlauchschellen ersetzt werden. Durch diese werden die Verbindungen z. B. der Kühlwasserschläuche am Kühler bzw. am Motor hergestellt. Zum Lösen dieser Federschellen wurden bislang meist spezielle, relativ große und damit unhandliche Zangen eingesetzt.

So beschreibt die DE 33 43 501 C1 ein Werkzeug zum Aufweiten einer Federringschelle, deren Betätigungsteil in Art einer Kartuschen-Pistole für Dicht- und Klebematerial ausgebildet ist. Die Schubstange weist in Längsrichtung eine Verzahnung auf, die mit Vorschub- und Arretierklinken zusammenwirkt. Am äußeren Ende des relativ langen, dicken Schaftes des Betätigungsteils sind zwei Schenkel mit Widerlagerflächen zum Einhängen in einem Winkel von über 180° zueinander stehenden Federarme. Die Schubstange ist zudem als Druckkolben ausgebildet, der mittig auf den an den Armen festgehaltenen Ring drückt, so daß dieser geöffnet wird. Das Werkzeug ist somit nur an frei zugänglichen Stellen verwendbar und zwar für Federschellen mit im wesentlichen diagonal gegenüberliegenden Armen, nicht jedoch mit Armen, die in einem Winkel kleiner als 180° zueinander stehen. Auch sind durch den Vorschub über die Schubstangenverzahnung feste Mindestspannschritte vorgegeben, so daß nicht die Möglichkeit besteht, stufenlos, minimal kleine Spannhübe durchzuführen.

Aus der WO 98/26904, der DE 296 03 425 U1 sowie dem Katalog "PROFITEC" der Firma Paschke, Seite 27 "Neuheiten '96" sind Schlauchschellenzangen bekannt, die zum Spannen, Arretieren und Entspannen von Schlauchschellen dienen. Diese bestehen jeweils aus einem zangenförmigen Betätigungsteil, an dessen vorderen Klemmarmen die einen Enden, also Seele und Mantel eines Bowdenzuges befestigt sind. Am anderen Bowdenzugende ist ein Spannteil befestigt, bestehend aus zwei relativ zueinander verschieblichen Spannbacken, über die die Arme der Schlauchschellen ergriffen und bei Zug über das Betätigungsteil an der Bowdenzugseele, zusammengedrückt werden. Dadurch vergrößert sich der Klemmdurchmesser der Schelle, so daß die Schelle den Schlauch freigibt. Diese bekannten Schlauchschellenzangen weisen zudem eine Arretiereinrichtung auf, die bei Erreichen des notwendigen Spannhubes selbsttätig einrastet, so daß die Zange nicht mehr von Hand gedrückt gehalten werden muß, während die gelöste Schelle mit daran klemmend festhaltendem Spannteil entfernt wird, ggf. zusammen mit dem Schlauch. Bei diesen bekannten Schlauchschellenzangen ist der gesamte Spann- bzw. Lösehub durch ein einziges Zusammendrücken der Arme des Betätigungsteiles durchzuführen, wobei auch nur eine bestimmte Hublänge vorgesehen ist. Unterschiedliche Hübe und somit unterschiedlich starkes Spannen bzw. Lösen der Schellen ist nicht möglich. Zudem umgreifen die im wesentlichen parallel zueinander stehenden Backen des Spannteiles die Schellen-Spannarme nur an ihrer zueinander nach außen weisenden Seiten bzw. Seitenkanten. Bei entsprechend starkem Zueinanderdrücken der Arme und somit fast paralleler Ausrichtung der Arme in gelöstem Schellenzustand können die Spannbacken leicht von diesen abrutschen, so daß ein Handhaben in gespanntem bzw. geöffnetem Zustand der Federschellen nicht ausreichend sicher ist. Schließlich ist durch die verhältnismäßig lange, starre Schubführung der Spannbacken der Einsatz an relativ schwer zugänglichen Stellen nicht oder zumindest nicht optimal möglich.

Aus der DE 295 15 050 U1 ist zudem eine Schlauchschellenzange bekannt, bei der ein zangenförmiges Werkzeugteil vorhanden ist, an dessen einem Ende Backen mit Greifflächen für die Schellenarme vorgesehen sind, während an den Betätigungsenden ein Bowdenzug angreift, über ein Betätigungsteil, das ähnlich wie bei den Kartuschenpistolen aufgebaut ist. Zwar können über das Betätigungsteil und die an diesem vorgesehene Arretiereinrichtung jeweils stufenlos mehrere kurze Spannhübe beliebiger Länge bzw. Kürze mit jeweiliger Hubarretierung bis Erreichen des notwendigen bzw. gewünschten Spann-Gesamthubes durchgeführt werden. Dies erfolgt ohne besonderen Kraftaufwand und einhändig, so dass mit der anderen, freien Hand gleichzeitig überprüft werden kann, ob die Schelle ausreichend gelöst ist, um vom Schlauch bzw. mit dem Schlauch z.B. vom Motor entfernt zu werden. Jedoch ist das zangenförmige Werkzeugteil bei knappen Platzverhältnissen nur schwer ansetzbar und insgesamt komplex im Aufbau.

Aufgabe der Erfindung ist es, ein Werkzeug o.g. Gattung anzugeben, das einfach und sicher in Aufbau und Handhabung ist und, vielseitig und optimal auch an relativ schwer zugänglichen Stellen einsetzbar ist.

Diese Aufgabe wird durch ein Werkzeug mit den Merkmalen des Anspruchs 1 gelöst. Vorteilhafte Ausgestaltungen sind in den Unteransprüchen gekennzeichnet.

Demgemäß sind die beiden Spannbacken im wesentlichen lose Einzelklötze, die lose auf dem Bowdenzug geführt sind. Dabei kann in einer durchgehenden Klemmbohrung des ersten Klotzes der Bowdenzugmantel an seinem äußeren Ende festgehalten werden, während die am anderen Klotz-Ende herausstehende Seele mit ihrem Ende im zweiten Backenklotz festgehalten ist. Beide Backen weisen dabei Quer-Aufsteckschlitze mit Queranschlägen auf, über die sie steckschuhartig radial auf die Federschellenarme aufsteckbar sind. Bei entspanntem Bowdenzug lassen sich somit problemlos, in jeder beliebigen Stellung der Schelle bzw. der Schellenarme, die Backen radial auf diese aufschieben, wonach das Spannen erfolgen kann. Diese Backen rutschen auch bei annähernd paralleler Spann-Ausrichtung der Schellenarme nicht von diesen ab. Die Quer-Aufsteckschlitze sind senkrecht zur Zugrichtung, d.h. zum Bowdenzugverlauf ausgerichtet, können jedoch auch parallel zu diesen eingebracht sein, wenn die Enden der Federschellenarme parallel zum Schellenumfang ausgerichtet sind.

Eine besonders leichte Montage der beiden losen Backenklötze kann auch dadurch erreicht werden, dass das Bowdenzugende nicht fest in dem zweiten Backen angebracht ist, sondern leicht und einfach in diesem, z. B. über einen in Zug-richtung weisenden Schlitz an der Backenoberseite, eingehängt wird. Um ein Herausrutschen zu vermeiden, kann das Seelenende mit einem Einhängteil, das ein Haken oder eine zylindrische oder konische Verdickung sein kann, ausgerüstet sein. Selbstverständlich können zusätzlich in der Anlagestirnseite für das Einhängeteil eine entsprechende Ausnehmung, z. B. eine zum Einhängeschlitz koaxiale Bohrung, vorgesehen sein, in der das Einhängeklötzchen Aufnahme findet und sich axial abstützt. Es ist aber auch möglich, dass die Bowdenzug-Seele auch den ersten Backen einhängbar durchläuft. Dafür ist dann sinnvoll, das Vorderende des Bowdenzugmantels mit einem Druckstück zu versehen, das gegen die Stirnseite des ersten Klotzes während der Betätigung des Bowdenzuges ansteht. Beide Backenklötze können somit an ihrer Oberseite identisch ausgebildet sein, also einen Einlegeschlitz für die Bowdenzug-Seele aufweisen und ggf. an den jeweiligen äußeren Stirnseiten eine Ausnehmung für das Widerlagerende der Seele bzw. dem Druckstückende des Bowdenzugmantels besitzen.

Von Vorteil ist, wenn das Betätigungsteil des erfindungsgemäßen Werkzeugs im wesentlichen in Art des Betätigungsteiles einer an sich bekannten Kartuschen-Pistole für Dicht- und Klebematerial-Kartuschen mit intermittierend in kurzen Hüben über Schubscheibe und Arretierhebel vorschiebbarer glatter Schubstange, ausgebildet ist. Dabei kann an sich der Betätigungsteil einer derzeit am Markt angebotenen Kartuschen-Pistole verwendet werden. Um jedoch einen kontinuierlichen Vorschub der Schubstange, ohne vorgegebene Schritteinheiten, zu erhalten, ist eine glatte Schubstange (ohne Rastierzähne und -hebel), mit intermittierend zusammenwirkenden Schubscheibe und Arretierhebel vorgesehen, wie dies auch aus der vorerwähnten DE 295 15 050 U1 bekannt ist. Es muß, prinzipiell gesehen, lediglich die am Gehäuse pistolenlaufförmig herausragende Halbschale zur Aufnahme der Kartuschen weggelassen und die Vorschubstange wegen des nur noch geringen notwendigen Hubes gekürzt sowie ein Bowdenzug aktivierbar befestigt werden. Der Bowdenzug ist so an der vorderen Gehäusestirnseite des Schubstangen-Ende festgehalten ist, während die Bowdenzugseele an der Gehäusestirnseite nahe des Schubstangenaustrittes angebracht ist. Beim Vorschieben der Schubstange wird dabei am Mantel geschoben, wodurch am anderen Bowdenzugende die aus dem Mantel herausragende Seele in den Mantel nach innen gezogen bzw. verkürzt wird und die Spannbacken gespannt bzw. zusammengezogen werden. Auch ist die Länge des Betätigungsteil-Kopfteiles nur zur Aufnahme der Schubscheibe und deren Rückholfeder und zur Führung der Schubstange ausgelegt, wodurch diese besonders kurz ausgelegt ist. Zudem ragt die glatte Schubstange aus den Stirnwänden des Betätigungsteil-Körpers beidseitig heraus, wobei am hinteren Ende ein als nach unten gebogener Zugarm oder als Zugscheibe ausgebildeter Griffteil vorgesehen ist, der zum Zurückziehen der Schubstange in entlastetem Zustand dient.

Vorteilhaft ist auch, wenn am vorderen Ende der Schubstange ein Klemmkörper befestigt ist, der radial versetzt eine parallel zu seiner Schubstangen-Befestigungs-bohrung angeordnete Klemmbohrung für den Bowdenzug aufweist. Ist dann zudem der Klemmkörper an der Schubstange und die Bowdenzugseele an der äußeren Körperstirnseite leicht lösbar befestigt und gleichzeitig der Bowdenzug im Klemmkörper z.B. über radial wirkende Klemmschrauben festsetzbar, d.h. die Bowdenzugseele unverschiebbar im Bowdenzug bzw. mit diesem im Klemmkörper festsetzbar, dann kann schnell und einfach das Betätigungsteil vom Bowdenzug gelöst und anderweitig im Zusammenspiel mit anderen, ähnlich ausgerüsteten Bowdenzügen, eingesetzt werden. Es ist ersichtlich, daß somit in gespanntem, d.h. offenem bzw. gelöstem Zustand der Schellenfedern ein Festsetzen über das Festklemmen des Bowdenzuges stattfinden kann. Somit kann der abgekoppelte Bowdenzug, mit geöffneter/gespannter Federschelle daran, einfach abgelegt und mit dem nun freien Betätigungsteil können weitere Schellen gespannt bzw. gelöst werden. Es können somit ein Betätigungsteil mit mehreren Bowdenzügen und Spannbacken ein vielseitig einsetzbares Werkzeugset bilden.

Das gehäuseseitige Seelenende ist besonders leicht vom Gehäuse lösbar vorzusehen, wenn an der vorderen äußeren Gehäusestirnseite ein Befestigungskörper lösbar angeordnet ist, der von der Schubstange durchsetzt wird und an dem das lösbar angeordnet ist, der von der Schubstange durchsetzt wird und an dem das Seelenende z.B. leicht aushängbar oder in anderer bekannten Weise leicht klemmbar befestigt ist. Selbstverständlich kann der Befestigungskörper auch fest an der Gehäusestirnseite angeordnet sein oder Teil des Gehäuses sein.

Der an der Schubstange befestigbare Klemmkörper kann in vorteilhafter Weise auch als Mehrfach-Klemmkörper ausgebildet sein, d.h. einer Klemmöffnung zum Festklemmen an der Schubstange können mehrere, symmetrisch zu dieser Öffnung angeordnete Klemmöffnungen für mehrere, z.B. drei Bowdenzüge zugeordnet sein. Selbstverständlich sind dann im Befestigungskörper ebenfalls entsprechend viele Einhäng- bzw. Fixierungsvorkehrungen für die Seelen der mehreren Bowdenzüge vorzusehen. Dadurch können mit einem einzigen Betätigungsteil gleichzeitig alle Schellen einer Baueinheit eines Kfz in einem Arbeitsvorgang geöffnet bzw. geschlossen werden, so z.B. alle drei Schellen der Kühleranschlüsse, d.h. Zugang, Abgang und Entlüftung. Auch können nach erfolgtem Öffnen alle drei Bowdenzüge am Klemmkörper festgeklemmt, dieser von der Schubstange und die Seelen vom Befestigungskörper gelöst und gemeinsam handlich und ohne schweres und sperriges Betätigungsteil daran, weggelegt werden, bis die entsprechenden Reparaturen durchgeführt, die Schläuche wieder angeschlossen und die Schellen entspannt werden müssen, was durch erneutes Einhängen bzw. Anklemmen am Betätigungsteil und dessen Entlasten geschieht. Dieses Entlasten erfolgt dann in bekannter Weise durch Drücken auf den Arretierhebel, wodurch die Schubstange freigegeben wird.

Nachfolgend wird die Erfindung anhand mehrerer Ausführungsbeispiele unter Bezug auf die Zeichnung näher erläutert.

Es zeigen:
- Fig. 1:: eine Perspektivansicht einer an sich bekannten Federschelle,
- Fig. 2:: eine Axialansicht der Federschelle nach Fig. 1, in gespanntem (gestrichelt) und in gelöstem Zustand,
- Fig. 3:: einen Längs-Axialschnitt durch ein Werkzeug in erster Ausführung,
- Fig. 4:: einen axialen Schnitt IV-IV aus Fig. 3,
- Fig. 5:: einen Schnitt V-V aus Fig. 3, durch die Betätigungsteilarme,
- Fig. 6:: eine Perspektivansicht des Spannteiles in erster Ausführung, mit losen Backenklötzen und einhängbarer Seele,
- Fig. 7:: den zweiten Backenklotz in äußerer Stirnansicht,
- Fig. 8:: den Backenklotz aus Fig. 7 in Vertikalschnitt,
- Fig. 9:: eine Perspektivansicht eines Spannteiles in vierter Ausführung, mit über einen verschieblichen Federarm verbundenen Spannbacken,
- Fig. 10:: eine Seitenansicht eines Werkzeugs in zweiter Ausführungsform, mit Abzughebel-Betätigung und dreifacher Spanneinrichtung, und
- Fig. 11:: einen Befestigungskörper mit einfacher Klemmeinrichtung, passend für das Werkzeug nach Fig. 10.

Wie aus Fig. 1 zu entnehmen ist, weist eine insbesondere im Kfz-Bereich verwendete Schlauchschelle 1 einen schmalen Schellenarm 2 und einen breiten Schellenarm 3 auf, die im wesentlichen radial vom Schellenring 4, der einen inneren Klemmdurchmesser 5 aufweist, abstehen. Dabei besitzt der breite Schellenarm 3 einen zum schmalen Schellenarm 2 weisend herausgebogenen kurzen Lappen 6.

In Fig. 2 ist in Axialansicht die Schelle nach Fig.1 dargestellt und zwar in entspanntem Zustand der Schelle, der gleichzeitig der z.B. einen Schlauch spannende Zustand sein kann. In unterbrochener Liniendarstellung ist die gleiche Schelle 1 in gespanntem Zustand dargestellt, d.h. mit zueinander zusammengedrückten Schellenarmen 2, 3, wodurch der Klemmdurchmesser 5 als erweiterter Klemmdurchmesser 7 zu erkennen ist, der den vom zu befestigenden Schlauch gelösten Schellenzustand zeigt. Beim Lösen einer Schlauchschelle 1 wird über die entsprechenden Spannelemente des Werkzeugs an den beiden Schellenarmen 2, 3 angepackt und diese aufeinander zu gedrückt, während diese bei Entlastung wieder federnd auseinanderschnellen und den Schlauch über seinen Umfang zusammendrückend an einem entsprechenden Bauteil festklemmen.

Das in Fig. 3 bis 5 dargestellte Werkzeug in erster Ausführung besteht im wesentlichen aus einem Betätigungsteil 10, einem mit diesem in Verbindung stehenden Bowdenzug 11 und einem, an dessen anderen Ende angeordneten Spannelement 12, das an der Schelle 1 aktiv ansetzbar ist.

Das Betätigungsteil 10 ist fast identisch oder zumindest wirkungsgleich mit dem Betätigungsteil einer an sich bekannten Kartuschen-Pistole für Dicht- und Klebematerial ausgebildet, nur daß hier die frontal herausragende Aufnahmeschale für die Kartuschen fehlt und die Schubstange kürzer ausgelegt ist. Dabei weist das Betätigungsteil ein Gehäuse 13 auf, dessen oberer Kopfteil 14 axial von der Schubstange 15 verschieblich durchsetzt ist und einen im wesentlichen U-förmigen, abwärtsgezogenen Gehäuse-Arme 16. Am Gehäuse 13 und zwar im wesentlichen in der oberen Zone des Gehäusearmes 16, ist ein Betätigungsteilarm 17 über eine Schwenkachse 18 angelenkt und weist in gerader Erstreckung einen Schubarm 19 auf, an dem im oberen, unter die Schubstange 15 reichenden Ende ein querverlaufenden Druckstift 20 befestigt ist. Auch der Betätigungsteilarm 17 weist einen U-förmigen Querschnitt auf, wie insbesondere aus Fig. 5 zu entnehmen ist.

Im Inneren des Gehäuse-Kopfteiles 14 ist auf der Schubstange 15 eine Schubscheibe 21 verschieblich angeordnet, an deren unterem Segment der Druckstift 20 des Betätigungsteilarmes 17 unter Druck der Druckfeder 22, die zwischen der Stirnwand 23 und der Schubscheibe 21, geführt auf der Schubstange 15, angeordnet ist. Dabei ist die innere Bohrung 24 der Schubscheibe 21 im Verhältnis zum Durchmesser der durch diese hindurchgeführten Schubstange 15 so ausgelegt, daß bei Betätigung des Werkzeugs, also Zusammendrücken der Betätigungsteilarme 16 und 17, der verschwenkte Betätigungsteilarm 17 über seinen Schubarm 19 bzw. Druckstift 20 exzentrisch an der Schubscheibe 21 nach vorne drückt, wodurch sich die Scheibe über die Innenbohrung auf der Schubstange 15 verkantet und diese in ihrer Bewegung nach vorne entsprechend mitnimmt. Um diese Mitnahmebewegung noch zu verstärken bzw. einen sicheren Eingriff der Scheibe an der Schubstange zu ermöglichen, können an der Oberseite der Schubstange 15 in Längsrichtung Einkerbungen 25 vorgesehen sein, was übrigens ebenfalls von den Schubstangen der Kartuschen-Pistolen her bekannt ist. Wird anschließend der Betätigungsarm 17 entlastet, dann drückt die Druckfeder 22 die Schubscheibe 21 wieder nach hinten und schwenkt den Arm 17 in die Ausgangsposition zurück.

An der Rückseite des Gehäuse-Kopfteiles 14 ist als Arretiereinrichtung ein Arretierhebel 26 angeordnet, der eine Arretierbohrung 27 aufweist, durch die die Schubstange 15 hindurchgeführt ist. Der Arretierhebel 26 weist einen nach unten gezogenen Entlastungsarm auf, während er nach oben hin einen doppelt abgekröpften Einhängearm 28 besitzt. Dieser Einhängearm 28 ist über seinen äußeren Einhängelappen durch eine entsprechende Einstecköffnung in der Rückwand des Gehäuse-Kopfteiles 14 hindurchgeführt eingehängt, so daß der Arretierhebel 26 durch diese Einhängung im Gehäuse eine Schwenklagerung erfährt. Zwischen Arretierhebel 26 und Rückwand des Gehäuse-Kopfteiles 14 ist eine Druckfeder 31 angeordnet, die den Arretierhebel 26 stets in nach außen gedrückter Stellung, also über seine Arretierbohrung 27 am äußeren Umfang der Schubstange 15 verkantend anliegender Position, angedrückt hält. Wird die Schubstange 15 über Betätigungsteilarm 17, Druckstift 20 und Schubscheibe 21 axial nach vorne geschoben, dann wird auch der Arretierhebel leicht mit nach vome geschwenkt, so daß die Bohrung 27 die Schubstange freigibt, die in der Bohrung nach vorne gleiten kann. Die Druckfeder 31 hält jedoch den Arretierhebel 26 über die Arretierbohrung 27 stets nach hinten an der Schubstange 15 angedrückt, wodurch ein Rückwärtsschub der Schubstange 15 in der nach rückwärts gedrückten Schrägstellung des Arretierhebels nicht möglich ist. Wird anschließend der Betätigungsteilarm 17 durch Öffnen der Hand freigegeben, dann drückt die Druckfeder 22 die Schubscheibe 21 wieder nach rückwärts zurück, wodurch der Betätigungsteilarm 17 entsprechend federnd mitgenommen wird, so dass er in die Ausgangsposition zurückgeschwenkt wird. Die Schubstange 15 bleibt bei der Rückwärtsbewegung der Schubscheibe 21 unbewegt bzw. festgehalten durch den Arretierhebel 26 stehen, da die Schubscheibe 21 glatt, also nicht verkantend, unter konzentrischem Druck der Feder 22 nach hinten geschoben wird. Die Schubstange 15 wird somit bei Drücken des Betätigungsteilarmes 17 über die Schubscheibe 21 nach vorne geschoben, wobei stets der Arretierhebel 26 arretierbereit an der Schubstange anliegt. Wird dann der Betätigungsteilarm 17 freigegeben, rutscht unter Federdruck die Schubscheibe nach rückwärts, während der Arretierhebel 26 sofort die Schubstange festhält und deren Nach-Hinten-Rutschen verhindert. Auch bei noch so geringer Vorschubbewegung der Schubstange, veranlaßt durch Drücken des Betätigungsteilarmes 17, wird jeweils am Ende der Vorschubbewegung die Schubstange 15 sicher festgehalten. Wird der Arretierhebel an seinem unteren Entspannungsarm in Richtung Gehäuse gedrückt, dann wird der Arretierhebel 27 aus der arretierenden Schräglage in eine die Schubstange freigebende Senkrechtlage geschwenkt, so daß die Schubstange nach hinten in die entlastete Position zurückgeführt werden kann. Diese Rückführung erfolgt bei unter Zugspannung stehendem Spannteil 12 unter Einwirkung der Kraft der Federschelle 1. Bei Drücken des Arretierhebel-Entlastungs-arm 32 wird somit die Schubstange 15 federnd nach hinten schnellen. Bei nicht unter Einsatzspannung befindlichem Spannteil, erfolgte diese gefederte Rückstellbewegung der Schubstange 15 nicht und es muß über ein am rückwärtigen Ende vorgesehenes Griffteil, hier ein nach unten gebogener Zugarm 33 die Schubstange nach hinten gezogen werden.

Am vorderen Ende der Schubstange 15 ist ein Klemmkörper 35 befestigt, der in diesem Ausführungsbeispiel exzentrisch ausladend ausgeführt ist und parallel zur Klemmbohrung, über die er auf der Schubstange 15 aufsitzt, eine parallel geführte Klemmbohrung 36 besitzt. Durch diese ist der Bowdenzug 11 achsparallel zur Schubstange 15 so hindurchgeführt, daß das äußere Ende des Bowdenzug-Mantels 37 unbeweglich festgehalten ist, während die nach innen herausragende Bowdenzug-Seele 38, in Parallelführung zur Schubstange 15, bis an die Stirnwand 23 des Gehäuse-Kopfteiles 14 herangeführt ist, an der das Befestigungsende 39 der Bowdenzug-Seele fest angebracht ist.

Wie insbesondere aus Fig. 3 zu erkennen ist, ist am äußeren Ende des Bowdenzuges 11 der Spannteil 12 befestigt, der aus zwei einzelnen Backen 40 und 41 besteht, die hier in auf den Schellenarmen über jeweils einen Querschlitz 42 aufgeschobenem Zustand dargestellt sind. Es ist erkennbar, daß der Bowdenzug 11 in den ersten Backen 40 hineinreicht, wo das Ende des Bowdenzug-Mantels befestigt ist. Die an der Innenstirnseite des Backens 40 herausreichende Bowdenzug-Seele 38 ist mit ihrem äußeren Ende im Backen 41 befestigt. Bei Betätigung, also erfolgender Vorschubbewegung der Schubstange 15, wird der an der Schubstange befestigte Klemmkörper mit nach vorne gedrückt und mit diesem der darin festgehaltene Mantel des Bowdenzuges. Dadurch daß die Seele 38 des Bowdenzuges mit ihrem Befestigungsende 39 am Gehäuse festgehalten wird, wird durch Vorschieben des Bowdenzug-Mantels 37 die Seele in Gehäuserichtung aus dem Mantel gezogen, wodurch am Spannteil 12 der zwischen den beiden Backen 40 und 41 herausragende Teil der Seele 38 entsprechend in den Bowdenzugmantel hineingezogen wird, gleichzeitig den Abstand zwischen den beiden Backen 40 und 41 verkürzend. Durch das näher zueinander Ziehen der beiden Backen 40 und 41 werden über die Backen auch die Schellenarme 2 und 3, auf denen die Backen aufsitzen, entsprechend zueinandergeführt, d.h. zusammengedrückt, wodurch die in Fig. 2 mit unterbrochenen Linien dargestellte, gelöste Position der Federschelle 1 erreicht wird.

In Fig. 6 bis 8 ist ein Spannelement 12 in erster Ausführung dargestellt, das im wesentlichen demjenigen aus Fig. 1 entspricht. Die beiden Backen 40, 41 sind ebenfalls als Einzel-Backenklötze ausgebildet, wobei der erste Backen 40 fest mit dem Mantel 37 des Bowdenzuges 11 verbunden ist, der ihn durchsetzt, während der zweite Backen 41 in dieser Ausführungsform nicht fest mit dem Ende der Seele 38 verbunden ist. Hier kann die Seele 38 über einen an ihrem Ende vorgesehenen Einhängeklotz 43 im Backen 41 lösbar eingehängt werden und zwar über einen an der Oberseite des Backens 41 in Zugrichtung vorgesehenen Einhängeschlitz 44. Zur sichereren Einhängung ist auf der nach außen weisenden Seite des Backens eine Einhängebohrung 45 vorgesehen, die der Form des Einhängeklotzes 43 angepaßt ist, so daß beim Einhängen dieser in die Bohrung in Zugrichtung eingebracht wird, ein Herausrutschen der Seele verhindernd. Durch die Lösbarkeit der Seele vom zweiten Backen 41 sind die voneinander getrennten Backen leichter einzeln auch in sehr unzugänglichen Stellen auf die Schellenarme aufzusetzen. Es muß dann nur noch das Seelenende über den zweiten Backen 41 geschoben werden, um die entsprechende Funktionsverbindung herzustellen.

Aus Fig. 7, die eine Außen-Stirnansicht des Backens 41 aus Fig. 6 darstellt, ist die bereits vorbeschriebene Ausbildung mit Einhängeschlitz 44 und Einhängebohrung 45 zur Einhängung der Seele 38 über deren Einhängeklotz 34 ersichtlich. Es ist auch zu erkennen, daß zum sicheren Aufsetzen des Backens 41 auf dem schmalen Schellenarm 2, der hier zum besseren Verständnis in unterbrochener Linie eingezeichnet ist, den Querschlitz 42 seitlich begrenzende Führungsstifte 46 vorgesehen sind. Selbstverständlich können statt der Führungsstifte 46 entsprechende Wandungen vorgesehen sein oder es kann statt Querschlitz und Führungsstifte, direkt in den Backen 41 eine nur nach unten offene Einstecköffnung für den schmalen Schellenarm eingebracht sein.

Bei dem in Fig. 8 in Innen-Stirnansicht gezeigten ersten Backen 40 ist erkennbar, daß an dessen oberen Seite eine Bohrung 47 vorgesehen ist, durch die der Bowdenzug 11 hindurchgeführt ist, bzw. dessen äußeres Mantelende in dieser Bohrung befestigt ist. An der Unterseite ist eine bis in den Querschlitz hineinreichende, nach unten offene rechteckige Öffnung 48 vorgesehen, durch die in auf dem breiten Schellenarm 3 aufgeschobenen Zustand des Backens 40, der Innenlappen 6 des Schellenarmes 3 herausreicht. Durch die den Lappen 6 seitlich umgreifende Öffnung 48 ist eine Verschiebebegrenzung des Backens 40 vorhanden, so daß eine weitere Begrenzung, z.B. durch den Querschlitz 42 seitlich schließende Wandungen, bei diesem Backen nicht notwendig ist.

Das in Fig. 9 dargestellte Ausführungsbeispiel des Spannteiles 12 weist erneut Backen 54, 55 auf, die in bezug auf ihre Aufsetz-Konfiguration im wesentlichen gleich mit derjenigen nach Fig. 3 bzw. 6 bis 8 ausgelegt sind. Hier sind jedoch die beiden Backen 54, 55 nicht lose und lediglich durch die Bowdenzug-Seele miteinander verbunden, sondern der äußere Backen 55 weist einen sich in Zugrichtung längserstreckenden, bandförmigen Federarm 56 auf, der den ersten Backen 54 verschieblich durchsetzt und in diesem über eine Fixierschraube 57 positionsarretierbar ist. Am aus dem Backen 54 herausragenden Ende des Federarmes 56 ist eine Einhängöffnung 58 vorgesehen, in die ein am Ende der Bowdenzug-Seele vorgesehener Einhänghaken 59 eingehängt wird. Des weiteren ist ein Druckkörper 60 vorgesehen, in dem der Bowdenzug-Mantel fest angebracht ist und der über seine untere Längsnut 61, in der auch das Seelenende mit seinem Einhänghaken 59 längsgeführt ist bzw., wie dargestellt, stirnseitig hervorstehen kann über das Federarmende greift. Nach erfolgtem Einhängen des Haken-Seelenendes in die Einhängöffnung 58, selbstverständlich bei gelöster Fixierschraube 57, wird bei Betätigen des Werkzeugs, d.h. Vorschieben der Schubstange und damit des Bowdenzug-Mantels, der Druckkörper 60 mit seiner Stirnseite an der nach außen weisenden Stirnseite des Backens 54 anstehen, diesen in Richtung auf den Backen 55 schiebend, wobei gleichzeitig über den Haken 59 der Federarm 56 von der Bowdenzug-Seele festgehalten wird. Es ist zu erkennen, daß bei diesem Ausführungsbeispiel das Spannteils 12 nach erfolgtem Zusammendrücken der Federarme über die Backen 54, 55 und damit erreichtem Öffnen der Schlauchschelle, durch Anziehen der Fixierschraube 57 und damit Festklemmen des Federarmes 56 im Backen 54, die beiden Backen 54, 55 zueinander positionsfixiert sind. Dadurch kann bei Entlastung des Werkzeugs der Bowdenzug mit Druckkörper 60 und Einhänghaken 59 von den festgeklemmten Backen 54, 55 abgehängt werden. Dieser kann dann im Zusammenspiel mit weiteren Backen 54, 55 zum Öffnen weiterer Schlauchschellen eingesetzt werden oder das Werkzeug kann beiseite gelegt werden und steht bei nachfolgenden Handhabungen an den Schläuchen bzw. Schlauchschellen nicht im Wege. Es ist erkennbar, daß durch die Verbindung der beiden Backen 54, 55 über den Federarm 56, der eine Biegebewegung in Backen-Einsteckrichtung erlaubt, in optimaler Weise die Backen 54, 55 auf die beiden Arme einer Federschelle aufgesteckt werden können, wie aus der entsprechend abgebogenen Darstellung in unterbrochener Linie erkennbar ist.

Bei dem in Fig. 10 dargestellten zweiten Ausführungsbeispiel des erfindungsgemäßen Werkzeugs sind die zugehörigen Spannelemente nicht mit in die Zeichnung aufgenommen worden. Es ist jedoch verständlich, daß bedarfsweise eines der aus Fig. 3 bis 9 ersichtlichen Spannelemente 12 verwendet werden kann. Der Betätigungsteil 10 dieser Ausführungsform weist im wesentlichen die gleichen Grundelemente auf, wie derjenige nach Fig. 3. Es ist auch hier ein Gehäuse-Kopfteil 14 und ein Gehäusearm 16 vorgesehen, an dem über die Schwenkachse 18 ein Betätigungsteilarm 17 schwenkbar angebracht ist. Dieser greift dann über seinen nicht in der Zeichnung dargestellten Schubarm, Druckstift und Schubscheibe an der Schubstange 15 vorwärtsschiebend an. In diesem Ausführungsbeispiel wird jedoch nicht direkt am Arm 17 mit der Hand gedrückt, sondern es ist ein am unteren Ende des Gehäusearmes 16 über eine Achse 73 schwenkgelagerter Abzughebel vorgesehen, in dem der Arm 17 über einen Zapfen 65 in einem Langloch 66 angekoppelt ist. Bei Drücken des Abzughebels 46 wird über den Zapfen 65 der Arm 17 gedrückt, wodurch über die entsprechenden weiteren Elemente die Schubstange 15 vorgeschoben wird. Durch eine am Abzughebel 64 vorgesehene Stellschraube 67 kann der Betätigungshub, wie das bei den entsprechenden Kartuschen-Pistolen der Fall ist, begrenzt werden. Daher wird auch auf deren konkrete Ausführungsweise nicht näher eingegangen.

Auch bei dieser Ausführungsform ist an der Gehäuserückseite der Arretierhebel 26 mit Entspannungsarm 32, unter Spannung gehalten von der Druckfeder 31, vorgesehen. Hier hat jedoch der Entspannungsarm 32 nicht mehr nur die einfache, glatte Führung nach unten, sondern eine nach vorne hin das Gehäuse teilweise umgreifende U-Ausbildung erfahren. Auch ist am hinteren Ende der Schubstange 15 statt dem Zugarm in Hakenform nunmehr eine Scheibe 33 angebracht. Schließlich ist an der Oberseite des Gehäuse-Kopfteils eine Aufhängeöse 68 vorgesehen bzw. mit am Gehäuse angeformt. Dies ist hier ersichtlich ein Kunststoff-Spritzgußteil, während Gehäuse und Betätigungsteilarm des Ausführungsbeispiels nach Fig. 3 auch als einfache Blechteile gefertigt sein können.

Bei der Ausführungsform nach Fig. 10 ist an der Gehäusestirnseite ein Befestigungskörper 70 angebracht, durch den die Schubstange 15 ebenfalls zentral und verschieblich hindurchreicht. Die vordere Stirnseite 71 des Befestigungskörpers 70 erfüllt nunmehr die Rolle der Stirnwand 23 des Ausführungsbeispiels nach Fig. 3. Demgemäß ist an diesem die Bowdenzugseele 38 befestigt, wobei in dieser Ausführunsform drei Bowdenzüge 11 vorgesehen sind und somit am Befestigungskörper 70 auch entsprechend drei Seelen 38 angebracht sind. Der Befestigungskörper 70 kann am Gehäuse fest angebracht sein und in ihm können die Seelen 38 ebenfalls fest angebracht sein. Die Seelen 38 können jedoch auch über entsprechend an sich bekannte Vorkehrungen leicht ein- und aushängbar am Befestigungskörper 70 angeordnet sein. Selbstverständlich ist bei der Dreifach-Bowdenzug-Ausführung auch der Klemmkörper 35 mit drei Klemmbohrungen für die Bowdenzüge ausgerüstet. Hier ist noch zusätzlich dargestellt, daß die Bowdenzüge über Klemmschrauben 72 jeweils klemmbar sind, so daß die Seele im Mantel unverschieblich festsetzbar sind. Dadurch kann in gespanntem Zustand des Spannteils ein Abklemmen der Bowdenzüge am Klemmkörper 35 erfolgen, so daß Klemmkörper 35 und Seelen 38 von Schubstange 15 bzw. Befestigungskörper 70 abgekoppelt bzw. ausgehängt werden können und so daß das Spannteil mit den Bowdenzügen als separate Einheit gehandhabt werden kann. Der Betätigungsteil ist dann frei zu anderweitiger Verfügung.

In Fig. 11 ist ein vom Gehäuse abgenommener Befestigungskörper 17 dargestellt, an dem nur ein Bowdenzug, festsetzbar im Klemmkörper 35 über die Klemmschraube 72, befestigt ist.

### BEZUGSZEICHENLISTE

- 1.: Schlauchschelle
- 2.: Schellenarm, schmal
- 3.: Schellenarm, breit
- 4.: Schellenring
- 5.: Klemmdurchmesser
- 6.: Lappen
- 7.: Klemmdurchmesser, erweitert
- 8.: -
- 9.: Stirnwand, hinten
- 10.: Betätigungsteil
- 11.: Bowdenzug
- 12.: Spannteil
- 13.: Gehäuse
- 14.: Kopfteil
- 15.: Schubstange
- 16.: Gehäusearm
- 17.: Betätigungsteilarm
- 18.: Schwenkachse
- 19.: Schubarm
- 20.: Druckstift
- 21.: Schubscheibe
- 22.: Druckfeder
- 23.: Stirnwand, vorne
- 24.: Bohrung
- 25.: Einkerbungen
- 26.: Arretierhebel
- 27.: Arretierbohrung
- 28.: Einhängearm
- 29.: Einhängelappen
- 30.: Einstecköffnung
- 31.: Druckfeder
- 32.: Entspannungsarm
- 33.: Zugarm
- 34.: -
- 35.: Klemmkörper
- 36.: Klemmbohrung
- 37.: Bowdenzug-Mantel
- 38.: Bowdenzug-Seele
- 39.: Befestigungsende
- 40.: Backen
- 41.: Backen
- 42.: Querschlitz
- 43.: Einhängeklotz
- 44.: Einhängeschlitz
- 45.: Einhängebohrung
- 46.: Führungsstift
- 47.: Bohrung
- 48.: Öffnung
- 49.: Spannleiste
- 50.: --
- 51.: --
- 52.: --
- 53.: --
- 54.: Backen
- 55.: Backen
- 56.: Federarm
- 57.: Fixierschraube
- 58.: Einhängöffnung
- 59.: Einhänghaken
- 60.: Druckkörper
- 61.: Längsnut
- 62.: -
- 63.: Achse
- 64.: Abzughebel
- 65.: Zapfen
- 66.: Langloch
- 67.: Stellschraube
- 68.: Aufhängeöse
- 69.: -
- 70.: Befestigungskörper
- 71.: Stirnseite
- 72.: Klemmschraube

## Patentansprüche

1. Werkzeug zum Spannen bzw. Lösen/Öffnen von zwei radial nach außen abstehende Betätigungsarme (2, 3) aufweisenden Feder-Klemmelementen (1), insbesondere von Schlauchschellen, mit
- einem Spannteil (12), das zwei Backen (40, 41 ) aufweist, die relativ zueinander bewegbar sind und an jeweils einem der Betätigungsarme angreifen können und welche zur gegeneinander gerichteten Spannbewegung mit der Seele bzw. dem Mantel eines zu einem Handbetätigungsteil (10) führenden Bowdenzuges (11) gekoppelt sind, und
- einer Spannhub-Selbstarretiereinrichtung (15, 26) am Betätigungsteil (10), wobei Vorschubeinrichtung (20 bis 22) und Arretiereinrichtung (26 bis 32) des Betätigungsteils (10) so ausgebildet sind und zusammenwirken, daß jeweils mehrere kurze Spann-Hübe beliebiger Länge, ohne vorgegebene Rastierungsschritte, mit jeweiliger Hubarretierung bis Erreichen des notwendigen Spann-Gesamthubes, durchführbar sind,
**dadurch gekennzeichnet,**
**daß** die Backen (40, 41) des Spannteiles (12) lose Einzelklötze sind, die über in diesen vorgesehene Querschlitze (42) die beiden Betätigungsarme (2, 3) im wesentlichen U-förmig umgreifen, können.

2. Werkzeug nach Anspruch 1, **dadurch gekennzeichnet,**
**daß** der Betätigungsteil (10) im wesentlichen in Art des Betätigungsteiles einer an sich bekannten Kartuschen-Pistole für Dicht- und Klebematerial-Kartuschen mit intermittierend in kurzen Hüben über Schubscheibe (21) und Arretierhebel (26) vorschiebbarer, glatter, aus den Stirnwänden (23) des Betätigungsteil-Körpers (13, 14) beidseitig herausragender Schubstange (15) ausgebildet ist, wobei der Bowdenzug-Mantel (37) an dem vorderen, äußeren Ende der Schubstange (15) festgehalten ist, während die Bowdenzug-Seele (38) an der Betätigungsteil-Stirnwand (23) nahe des Schubstangenaustrittes befestigt ist und wobei die Länge des Kopfteiles (14) des schaftlosen Betätigungsteiles (10) nur zur Aufnahme der Schubscheibe (21) und deren Rückholfeder (22) und Längsführung der Schubstange (15) ausgelegt ist.

3. Werkzeug nach Anspruch 2, **dadurch gekennzeichnet,**
**daß** am vorderen Ende der Schubstange (15) ein Klemmkörper (35) befestigt ist, der radial versetzt eine parallel zur Schubstangen-Bohrung des Klemmkörpers (35) angeordnete Klemmbohrung (36) für den Bowdenzug-Mantel (37) aufweist, der Klemmkörper (35) an der Schubstange (15) und die Bowdenzug-Seele (38) an der Körperstirnwand (23) leicht lösbar befestigt ist und daß der Bowdenzug (11) im Klemmkörper (35) so über z.B. radiale Klemmschrauben (72) festsetzbar ist, daß die Bowdenzug-Seele (38) im Bowdenzug-Mantel (37) unverschiebbar festgehalten ist.

4. Werkzeug nach Anspruch 2, **dadurch gekennzeichnet,**
**daß** an der Gehäuse-Stirnwand (23) ein Befestigungskörper (70) lösbar angeordnet ist, den die Schubstange (15) durchsetzt und an dem das Ende der Seele (38) befestigt ist.

5. Werkzeug nach Anspruch 3, **dadurch gekennzeichnet,**
**daß** der Klemmkörper (35) zum Festhalten von mehreren, vorzugsweise drei Bowdenzügen (11) ausgelegt ist, wobei die mehreren Aufnahmebohrungen (36) symmetrisch zur Schubstangenaufnahme angeordnet sind.

6. Werkzeug nach Anspruch 1, **dadurch gekennzeichnet,**
**daß** der erste Backenklotz (40) von der Bowdenzug-Seele (11, 38) in Zugrichtung leicht verschieblich durchsetzt ist, während der Mantel (37) klemmend festgehalten ist und die herausstehende Seele (38) am zweiten Backenklotz (41) befestigt ist.

7. Werkzeug nach Anspruch 6, **dadurch gekennzeichnet,**
**daß** die Seele (38) zumindest am zweiten Backen (41) aushängbar befestigt ist, wobei an der Oberseite des Backens ein Einhängeschlitz (44) quer zum Aufsteckschlitz (42) vorgesehen ist.

8. Werkzeug nach Anspruch 1, **dadurch gekennzeichnet,**
**daß** die Querschlitze (42) senkrecht zur Zugrichtung des Bowdenzuges (11) in den Backen (40, 41) eingebracht sind.

9. Werkzeug nach Anspruch 1, **dadurch gekennzeichnet,**
**daß** die Querschlitze (42) parallel zur Zugrichtung des Bowdenzuges (11) in den Backen (40, 41 ) eingebracht sind.

## Claims

1. Tool for tensioning and slackening/opening spring clip elements (1) exhibiting two radially outwardly projecting operating arms (2, 3), in particular hose clips, with
- a tensioning part (12) which exhibits two jaws (40, 41) which can be moved relative to one another and can each engage on one of the operating arms and which are coupled to the core or the sheath of a Bowden cable (11) leading to a hand operating part (10) for a tensioning movement towards one another, and
- a tensioning stroke self-locking device (15, 26) on the operating part (10), wherein the advance device (20 to 22) and the locking device (26 to 32) of the operating part (10) are embodied and co-operate with one another so that in each case a plurality of short tensioning strokes of any length can be carried out, without predetermined locking steps, with each stroke being locked until the required total tensioning stroke is obtained, **characterised in that** the jaws (40, 41) of the tensioning part (12) are loose single blocks which can grip around the two operating arms (2, 3) essentially in a U-shape by means of transverse slots (42) provided in these.

2. Tool according to claim 1, **characterised in that** the operating part (10) is essentially embodied in the manner of the operating part of a cartridge gun known per se for sealer and adhesive cartridges with a smooth thrust rod (15) which projects out of the end walls (23) of the operating part body (13, 14) on both sides and can be moved forwards intermittently in short strokes by means of a thrust washer (21) and locking lever (26), wherein the Bowden cable sheath (37) is locked to the front outer end of the thrust rod (15), while the Bowden cable core (38) is fastened to the operating part end wall (23) near the exit of the thrust rod, and wherein the length of the head part (14) of the stemless operating part (10) is designed solely for reception of the thrust washer (21) and its return spring (22) and longitudinal guidance of the thrust rod (15).

3. Tool according to claim 2, **characterised in that** a clamping body (35), which exhibits a clamping bore (36) for the Bowden cable sheath (37) arranged parallel to the thrust rod bore of the clamping body (35) and offset radially, is fastened to the front end of the thrust rod (15), **in that** the clamping body (35) is fastened to the thrust rod (15) in easily detachable fashion and the Bowden cable core (38) is fastened to the body end wall (23) in easily detachable fashion, and **in that** the Bowden cable (11) can be locked in the clamping body (35) by means of radial clamping screws (72) for example so that the Bowden cable core (38) is held immovably in the Bowden cable sheath (37).

4. Tool according to claim 2, **characterised in that** a fastening body (70), through which the thrust rod (15) passes and to which the end of the core (38) is fastened, is arranged detachably on the housing end wall (23).

5. Tool according to claim 3, **characterised in that** the clamping body (35) is designed for holding a plurality of Bowden cables (11), preferably three Bowden cables (11), with the plurality of receiving bores (36) arranged symmetrically in relation to the thrust rod mounting opening.

6. Tool according to claim 1, **characterised in that** the Bowden cable core (11, 38) passes through the first jaw block (40) in such a way that it can be moved easily in the pulling direction, while the sheath (37) is held clampingly and the protruding core (38) is fastened to the second jaw block (41).

7. Tool according to claim 6, **characterised in that** the core (38) is fastened at least to the second jaw (41) such that it can be unhooked, with an attaching slot (44) provided on the upper side of the jaw transversely to the engagement slot (42).

8. Tool according to claim 1, **characterised in that** the transverse slots (42) are formed in the jaws (40, 41) perpendicular to the pulling direction of the Bowden cable (11).

9. Tool according to claim 1, **characterised in that** the transverse slots (42) are formed in the jaws (40, 41) parallel to the pulling direction of the Bowden cable (11).

## Revendications

1. Outil de serrage ou de desserrage/ouverture d'éléments (1) de serrage à ressort ayant deux bras (2, 3) d'actionnement en saillie radialement vers l'extérieur, notamment de collier de serrage, comprenant
- une pièce (12) de blocage qui a deux mâchoires (40, 41 ) qui sont mobiles l'une par rapport à l'autre et qui peuvent attaquer respectivement l'un des bras d'actionnement et qui sont couplées pour le mouvement de serrage dirigé l'un vers l'autre à l'âme ou à la gaine d'un câble (11) Bowden allant à une partie (10) d'actionnement manuel, et
- un dispositif (15, 26) d'arrêt automatique de course de serrage sur la pièce (10) d'actionnement, un dispositif (20 à 22) d'avance et un dispositif (26 à 32) d'arrêt de la pièce (10) d'actionnement étant constitué et coopérant de façon à ce que respectivement plusieurs courses courtes de serrage de n'importe quelle longueur puissent, sans stade d'encliquetage prévu à l'avance, être effectuées avec un arrêt de course respectif jusqu'à ce que soit atteinte la course totale nécessaire au serrage,
**caractérisé en ce que** les mâchoires (40, 41) de la pièce (12) de serrage sont des blocs individuels mobiles qui, par des fentes (42) transversales qui y sont prévues, peuvent entourer sensiblement en forme de U les deux bras (2, 3) d'actionnement.

2. Outil suivant la revendication 1, **caractérisé en ce que** la pièce (10) d'actionnement est conçue sensiblement comme étant du type de la pièce d'actionnement d'un pistolet à cartouche en soi connu pour des cartouches de matière d'étanchéité et de colle en ayant un poussoir (15) faisant saillie des deux côtés des parois (23) frontales du corps (13, 14) de la pièce d'actionnement et pouvant coulisser par intermittence en courte course sur un disque (21) et un levier (26) d'arrêt, la gaine (37) du câble Bowden étant fixée à l'extrémité extérieure avant du poussoir (15) tandis que l'âme (38) du câble Bowden est fixée à la paroi (23) frontale de la pièce d'actionnement à proximité de la sortie du poussoir et la longueur de la tête (14) de la pièce (10) d'actionnement sans fût n'étant conçue que pour la réception de la rondelle (21) et de son ressort (22) de rappel et que pour le guidage longitudinal du poussoir (15).

3. Outil suivant la revendication 2, **caractérisé en ce qu'**à l'extrémité avant du poussoir (15) est fixée une pièce (35) de serrage, qui a décalé, radialement, un trou (36) de serrage de la gaine (37) du câble Bowden, trou qui est disposé parallèlement au trou de la pièce (35) de serrage pour le poussoir, la pièce (35) de serrage est fixée de manière légèrement mobile sur le poussoir (15) et l'âme (38) du câble Bowden sur la paroi (23) frontale du corps et **en ce que** le câble (11) Bowden peut être fixé dans la pièce (35) de serrage par exemple par des vis (72) radiales de serrage, de sorte que l'âme (38) du câble Bowden soit maintenue sans possibilité de coulisser dans la gaine (37) du câble Bowden.

4. Outil suivant la revendication 2, **caractérisé en ce que** sur la paroi (23) frontale du boîtier est montée de manière amovible une pièce (70) de fixation que le poussoir (15) traverse et sur laquelle est fixée l'extrémité de l'âme (38).

5. Outil suivant la revendication 3, **caractérisé en ce que** la pièce (35) de serrage est conçue pour maintenir plusieurs et de préférence trois câbles (11) Bowden, les plusieurs trous (36) de réception étant disposés symétriquement pour la réception de poussoir.

6. Outil suivant la revendication 1, **caractérisé en ce que** le premier bloc (40) de mâchoire est traversé avec léger coulissement dans la direction de traction par l'âme (11, 38) du câble Bowden, tandis que la gaine (37) est maintenue serrée et le câble (38) en saillie est fixé sur le deuxième bloc (41) de mâchoire.

7. Outil suivant la revendication 6, **caractérisé en ce que** l'âme (38) est fixée avec possibilité d'accrochage à la deuxième mâchoire (41), une fente (44) d'accrochage étant prévue transversalement à la fente (42) d'enfilage sur la face supérieure de la mâchoire.

8. Outil suivant la revendication 1, **caractérisé en ce que** les fentes (42) transversales sont pratiquées perpendiculairement à la direction de traction du câble (11 ) Bowden dans les mâchoires (40, 41 ).

9. Outil suivant la revendication 1, **caractérisé en ce que** les fentes (42) transversales sont pratiquées parallèlement à la direction de traction du câble (11) Bowden dans les mâchoires (40, 41).
